# EUROPÄISCHE PATENTSCHRIFT

(11) **EP 2 661 190 B1**
(45) Veröffentlichungstag und Bekanntmachung des Hinweises auf die Patenterteilung: **16.12.2015**
(21) Anmeldenummer: 11801742.5
(22) Anmeldetag: 22.12.2011
(51) Int. Cl.: A45D 20/12, A45D 20/34

(54) **DIFFUSOR EINES HAARTROCKNERS**
DIFFUSER OF A HAIRDRYER
DIFFUSEUR D'UN SÈCHE-CHEVEUX

(30) Priorität: 03.01.2011 DE 102011002403
(43) Veröffentlichungstag der Anmeldung: 13.11.2013
(73) Patentinhaber: BSH Hausgeräte GmbH, 81739 München (DE)
(72) Erfinder: JIRJIS, Frank, 81371 München (DE); SCHÄFER, Hans, 81543 München (DE)
(86) Internationale Anmeldenummer: PCT/EP2011/073720
(87) Internationale Veröffentlichungsnummer: WO 2012/093035

(56) Entgegenhaltungen:
- DE-A1- 2 348 314
- ES-U- 1 063 679
- JP-U- 51 147 694
- KR-A- 20100 008 631
- US-A- 1 637 035
- US-A- 5 956 863

## Beschreibung

Die vorliegende Erfindung betrifft einen Diffusor eines Haartrockners gemäß Anspruch 1.

Die Erfindung betrifft außerdem einen mit einem derartigen Diffusor ausgestatteten Haartrockner.

Diffusoren für Haartrockner sind hinlänglich bekannt und dienen üblicherweise zu einem gleichmäßigen Trocknen von insbesondere gelockten bzw. gewellten Haaren. Generell gibt es dabei zwei Prinzipien von Diffusoren, nämlich einerseits einen mit langen Fingern, die gegebenenfalls seitlich gelocht sind und andererseits eine Schüssel, die nach oben gerichtet von unten an das zu trocknende Haar herangeführt wird. Beide Prinzipien beruhen dabei auf einem Luftstrom, der den Diffusor in im Wesentlichen gleicher Richtung verlässt, wie er von einem Haartrockner in den Diffusor eingeblasen wird. Die aus dem Stand der Technik bekannten Diffusoren weisen dabei jedoch den Nachteil auf, dass zu wenig der trockenen Luft durch die Haare geleitet oder letztere gar von der trocknenden Luft aus dem Diffusor herausgeblasen werden und dadurch nur ein unbefriedigendes Trocknen erreicht werden kann.

Die US 5 956 863 A betrifft das Gebiet von tragbaren Haartrocknern von dem Typ, der die Druckluft für verbesserte Trocknungsbedingungen auf einen gemeinsamen Punkt konzentriert.

Die US 1 637 035 A beschreibt ein Standgerät zum Trocknen von Haaren und Kopfhaut.

Die DE 23 48 314 A1 bezieht sich auf ein Haartrocknungsgerät, bestehend aus einem äußeren, schalenförmigen Gehäuse, einem in dem Gehäuse angeordneten Gebläse, einer Ansaugöffnung für das Gebläse und einer Leiteinrichtung, wobei Gehäuse, Gebläse und Leiteinrichtung eine solche geometrische Konfiguration aufweisen, daß der aus dem Gebläse austretende Luftstrom in den Raum zwischen Gehäuse und Leiteinrichtung eintritt, und daß zwischen Gehäuse und Leiteinrichtung ein am Außenrand des Haartrocknungsgeräts liegender geschlossener Luftaustrittsschlitz gebildet wird, wobei im Strömungsweg der Luft eine Heizeinrichtung angeordnet ist.

Das Dokument JPS51147694U offenbart den Gegenstand des Oberbegriffs des Anspruchs 1.

Die vorliegende Erfindung beschäftigt sich mit dem Problem, für einen Diffusor der gattungsgemäßen Art eine verbesserte oder zumindest eine alternative Ausführungsform anzugeben, die sich insbesondere durch eine verbesserte Trocknung und weitere, mit bisherigen Diffusoren nicht erzielbare Effekte auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, einen in den Diffusor mittels eines Haartrockners eingeleiteten Luftstrom derart mittels des Diffusors umzulenken, dass die zu trocknenden Haare auf einen Boden des Diffusors gedrückt/gezogen werden, wobei der Luftstrom durch dort angeordnete, bodenseitige Luftauslassöffnungen entweicht. Der erfindungsgemäße Diffusor besitzt somit bodenseitige, dem Haartrockner zugewandte Luftauslassöffnungen und ist derart ausgebildet, dass beim Betrieb des Haartrockners eine in dem Diffusor zirkulierende, das heißt kreisende, Luftströmung erzeugt wird, die die Haare in den Diffusor einsaugt und die den Diffusor im Wesentlichen, das heißt üblicherweise überwiegend, über die bodenseitigen Luftauslassöffnungen wieder verlässt. Mit dem erfindungsgemäßen Diffusor kann somit erreicht werden, dass der vom Haartrockner erzeugte trockene Luftstrom effizient zum Trocknen der Haare genutzt werden kann, da die Haare nicht wie bisher bei bekannten Diffusoren von letzterem weggeblasen werden, sondern vielmehr in diesen eingesaugt und vom dort zirkulierenden trocknen Luftstrom getrocknet werden. Die Trocknungsfähigkeit eines mit dem erfindungsgemäßen Diffusor ausgestatteten Haartrockners ist dabei gängigen Diffusoren weit überlegen.

Erfindungsgemäß, weist der Diffusor eine luftdurchströmte Außenschale und einen zentralen, ebenfalls luftdurchströmten Pilz auf, wobei an der Außenschale und/oder am Pilz Luftdüsen angeordnet sind, die zum Boden des Diffusors gerichtet sind und die die im Diffusor zirkulierende Luftströmung erzeugen. Die Benutzerin des Diffusors kann somit durch ein einfaches Einlegen Eigenlocken stärker herausarbeiten und wegen des im Diffusor zirkulierenden Luftstroms in feuchte Haare auch Locken einarbeiten, in dem Haare in gewirbelter Form getrocknet werden. Durch die rückwärts gewandten Luftdüsen an der Außenschale und/oder am Pilz wird auch ein Ansaugeffekt des Diffusors erzeugt, der die zu trocknenden Haare in den Zwischenraum zwischen der Außenschale und dem zentralen Pilz einzieht und dort trocknet. Die Luftdüsen können darüber hinaus derart gerichtet sein, dass die von diesen erzeugte Luftströmung nicht ausschließlich eine einfache Kreisströmung ist, sondern zusätzlich spiralförmig verdrillt wird. Eine derartig verdrillte Luftströmung unterstützt die Lockenbildung zusätzlich.

Zweckmäßig sind die Luftauslassöffnungen am Boden der Auslassschale, das heißt am Boden des Diffusors, mit einem luftdurchlässigen Gitter belegt. Dieses bewirkt, dass zwar Luft durch die vergitterten Luftauslassöffnungen ausströmen kann, mitgerissene Haare jedoch zurückgefallen werden und nicht mittels des Luftstroms unkontrolliert verteilt werden. Die ausgefallenen Haare sammeln sich vielmehr am Boden und insbesondere im Bereich der vergitterten Luftauslassöffnungen und können bei entsprechenden turnusmäßigen Reinigungsarbeiten am Diffusor einfach aus diesem entnommen werden. Das Vergittern der bodenseitigen Luftauslassöffnungen erhöht somit den Hygienestandard.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen, solange sie sich im Rahmen der Ansprüche bewegen.

Bevorzugte Ausführungsbeispiele der Erfindung sind in den Zeichnungen dargestellt und wird in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: eine Ansicht auf einen erfindungsgemäßen Diffusor von vorne,
- Fig. 2: eine Schnittdarstellung durch den erfindungsgemäßen Diffusor entlang der Schnittebene A-A.

Entsprechend den Fig. 1 und 2, weist ein erfindungsgemäßer Diffusor 1 für einen Haartrockner 2 (vgl. Fig. 2) bodenseitige, dem Haartrockner 2 zugewandte Luftauslassöffnungen 3 auf und ist derart ausgebildet, dass beim Betrieb des Haartrockners 2 eine in dem Diffusor 1 kreisende, das heißt zirkulierende Luftströmung 4 erzeugt wird, die Haare 5 in den Diffusor 1 einsaugt und die den Diffusor 1 im Wesentlichen über die bodenseitigen Luftauslassöffnungen 3 wieder verlässt.

Der Diffusor 1 weist dabei eine luftdurchströmte Außenschale 6 und einen zentrale, ebenfalls luftdurchströmten Pilz 7 auf. An der Außenschale 6 und/oder am Pilz 7 sind dabei Luftdüsen 8 angeordnet, die zum Boden des Diffusors 1 gerichtet sind und die die im Diffusor 1 zirkulierende Luftströmung 4 bewirken. Im Wesentlichen sind dabei die Luftdüsen 8 zumindest am Pilz 7 rückwärts gewandt, das heißt einem ursprünglichen, in den Diffusor 1 von Haartrockner 2 eingeblasenen Luftstrom 4' (vgl. Fig. 2) entgegengerichtet.

Um ein Herausblasen von in den Diffusor 1 eingesaugten und dort getrockneten Haaren 5 zu vermeiden, sind die bodenseitigen Luftauslassöffnungen 3 vorzugsweise mit einem luftdurchlässigen Gitter 9 belegt, die ausgefallene Haare im Diffusor 1 zurückhalten. Die Luftdüsen 8 am Pilz und an der Außenschale 6 sind darüber hinaus so ausgerichtet bzw. positioniert, dass sie eine Lockenbildung der in den Diffusor 1 eingelegten oder eingesaugten Haare 5 zumindest unterstützen. Generell kann der Diffusor 1 aus Kunststoffen, insbesondere als kostengünstiges und individuell zu fertigendes Kunststoffspritzgussteil ausgebildet sein.

Zweckmäßig ist am Haartrockner 2 darüber hinaus ein Sensor 10, insbesondere ein Schalter, vorgesehen, der erkennt, ob ein Diffusor 1 auf den Haartrockner 2 aufgesetzt ist und der in diesem Fall eine Trocknungstemperatur entsprechend steuert, das heißt insbesondere absenkt.

Der erfindungsgemäße Diffusor 1 lenkt somit den Luftstrom 4 in diesem derart um, dass die zu trocknenden Haare 5 auf den Boden des Diffusors 1 gedrückt werden und insbesondere auch in den Diffusor 1 eingesaugt werden, wobei der Luftstrom 4 den Diffusor zumindest überwiegend über die bodenseitigen Auslassöffnungen 3 wieder verlässt. Die Luftdüsen 8 an der Außenschale 6 und am zentralen luftdurchströmten Pilz 7 sind darüber hinaus derart ausgerichtet, dass zusätzlich zur zirkulierenden Luftströmung 5 auch eine Wirbelbildung in der Art einer Spirale erzeugt wird. Im Unterschied zu aus dem Stand der Technik bekannten Diffusoren werden die zu trocknenden Haare 5 beim erfindungsgemäßen Diffusor 1 nicht von diesem weggeblasen, sondern vielmehr an- bzw. eingesaugt, wodurch ein deutlich verbesserter Trocknungseffekt erzielt werden kann. Durch Einlegen der zu trocknenden Haare 5 in den Diffusor 1 kann darüber hinaus die Eigenlockenbildung verstärkt bzw. unterstützt werden.

### Bezugszeichenliste

- 1: Diffusor
- 2: Haartrockner
- 3: Luftauslassöffnungen
- 4: Luftströmung
- 5: Haare
- 6: Außenschale
- 7: Pilz
- 8: Luftdüsen
- 9: Gitter
- 10: Sensor

## Patentansprüche

1. Diffusor (1) eines Haartrockners (2), der bodenseitige, dem Haartrockner (2) zugewandte Luftauslassöffnungen (3) aufweist und so ausgebildet ist, dass beim Betrieb des Haartrockners (2) eine in dem Diffusor (1) zirkulierende Luftströmung (4) erzeugt wird, die Haare (5) in den Diffusor (1) einsaugt und die den Diffusor (1) im Wesentlichen über die bodenseitigen Luftauslassöffnungen (3) verlässt, und der eine luftdurchströmte Außenschale (6) und einen zentralen, ebenfalls luftdurchströmten Pilz (7) aufweist, **dadurch gekennzeichnet, dass** an der Außenschale (6) und/oder am Pilz (7) Luftdüsen (8) angeordnet sind, die zum Boden des Diffusors (1) gerichtet sind und die die im Diffusor (1) zirkulierende Luftströmung (4) erzeugen.

2. Diffusor nach Anspruch 1, **dadurch gekennzeichnet, dass** die Luftauslassöffnungen (3) mit einem luftdurchlässigen Gitter (9) belegt sind.

3. Diffusor nach Anspruch 1 oder 2, **dadurch gekennzeichnet, dass** die Luftdüsen (8) am Pilz (7) und an der Außenschale (6) so ausgerichtet sind, dass sie zusätzlich zur zirkulierenden Luftströmung (4) eine spiralförmig verdrillte Luftströmung erzeugen, die eine Lockenbildung bei Haaren (5) unterstützen.

4. Diffusor nach einem der Ansprüche 1 bis 3, **dadurch gekennzeichnet, dass** der Diffusor (1) aus Kunststoff, insbesondere als Kunststoffspritzgussteil, ausgebildet ist.

5. Haartrockner (2) mit einem Diffusor (1) nach einem der Ansprüche 1 bis 4.

6. Haartrockner nach Anspruch 5, **dadurch gekennzeichnet, dass** ein Sensor (10), insbesondere ein Schalter, vorgesehen ist, der erkennt, ob ein Diffusor (1) auf den Haartrockner (2) aufgesetzt ist, und dann eine Temperatur entsprechend steuert.

## Claims

1. Diffuser (1) of a hairdryer (2), which has air outlet openings (3) at the bottom, said openings facing the hairdryer (2), and is designed such that an air current (4) that circulates in the diffuser (1) is generated during operation of the hairdryer (2), sucks the hair (5) into the diffuser (1) and exits the diffuser (1) essentially via the air outlet openings (3) at the bottom, said diffuser (1) having an outer shell (6) through which air flows and a central mushroom (7) through which air likewise flows, **characterised in that** on the outer shell (6) and/or on the mushroom (7) air nozzles (8) are arranged which are directed to the bottom of the diffuser (1) and produce the air current (4) that circulates in the diffuser (1).

2. Diffuser according to claim 1, **characterised in that** the air outlet openings (3) are covered with an air-permeable grating (9).

3. Diffuser according to claim 1 or 2, **characterised in that** the air nozzles (8) on the mushroom (7) and on the outer shell (6) are oriented such that in addition to the circulating air current (4) they produce a helically twisted air current, said currents helping to curl hair (5).

4. Diffuser according to one of claims 1 to 3, **characterised in that** the diffuser (1) is made of plastic, in particular as a plastic injection-moulded part.

5. Hairdryer (2) having a diffuser (1) according to one of claims 1 to 4.

6. Hairdryer according to claim 5; **characterised in that** a sensor (10), in particular a switch, is provided which detects whether a diffuser (1) is placed on the hairdryer (2), and then controls a temperature accordingly.

## Revendications

1. Diffuseur (1) d'un sèche-cheveux (2) qui présente des orifices de sortie d'air (3) situés en son pied et dirigés vers le sèche-cheveux (2) et exécuté de telle manière que durant le fonctionnement du sèche-cheveux (2), un écoulement d'air (4) circulant dans le diffuseur (1) est créé, aspire les cheveux (5) dans le diffuseur (1) et quitte le diffuseur (1) essentiellement via les orifices de sortie d'air (3) situés en son pied, lequel diffuseur présente également une coque extérieure (6) traversée par l'air ainsi qu'un champignon (7) central également traversé par l'air, **caractérisé en ce que** des buses d'air (8) sont disposées sur la coque extérieure (6) et/ou sur le champignon (7), lesquelles sont orientées vers le pied du diffuseur (1) et génèrent l'écoulement d'air (4) circulant dans le diffuseur (1).

2. Diffuseur selon la revendication 1, **caractérisé en ce que** les orifices de sortie d'air (3) sont dotés d'une grille perméable à l'air (9).

3. Diffuseur selon la revendication 1 ou 2, **caractérisé en ce que** les buses d'air (8) sont orientées de telle manière sur le champignon (7) et la coque extérieure (6) qu'elles génèrent outre l'écoulement d'air circulant (4) un écoulement d'air spiroïdal torsadé qui favorise la formation de boucles dans les cheveux (5).

4. Diffuseur selon l'une des revendications 1 à 3, **caractérisé en ce que** le diffuseur (1) est exécuté en plastique, en particulier sous forme de pièce en plastique moulée par injection.

5. Sèche-cheveux (2) avec un diffuseur (1) selon l'une des revendications 1 à 4.

6. Sèche-cheveux selon la revendication 5, **caractérisé en ce qu'**un capteur (10), en particulier un commutateur, est prévu, lequel détecte si un diffuseur (1) est monté sur le sèche-cheveux (2) et pilote ensuite une température en conséquence.
